# EUROPÄISCHE PATENTANMELDUNG

(11) **EP 2 644 988 A1**
(43) Veröffentlichungstag der Anmeldung: **02.10.2013**
(21) Anmeldenummer: 12405032.9
(22) Anmeldetag: 30.03.2012
(51) Int. Cl.: F21V 21/26, F21V 21/30

(54) **Elektrische Beleuchtungsvorrichtung mit um mehrere Achsen schwenkbarem Leuchtenkopf**

(71) Anmelder: Ansorg GmbH, 45473 Mülheim an der Ruhr (DE)
(72) Erfinder: Flach, Otto, 42551 Velbert (DE); Knauff, Volker, 45131 Essen (DE)
(74) Vertreter: Ullrich, Gerhard

(57) **Zusammenfassung**

Die elektrische Beleuchtungsvorrichtung ist mit um mehrere Achsen **(D1-4, V)** schwenkbarem Leuchtenkopf **(1)** versehen, der mit einem Gelenk **(2)** verbunden ist. Das Gelenk **(2)** hat zunächst einen Ausleger **(23),** durch den sich eine Vertikalachse **(V)** erstreckt und der um diese schwenkbar ist. Vorhanden ist ein erste Hebel **(21),** der in einer dritten Drehachse **(D3)** am Ausleger **(23)** angelenkt ist. Ferner ist ein zweiter Hebel **(22)** vorgesehen, der in einer vierten Drehachse **(D4)** am Ausleger **(23)** angelenkt ist, wobei die vierte Drehachse **(D4)** parallel beabstandet zur dritten Drehachse **(D3)** liegt. Schliesslich hat es eine Basis **(20),** an welcher der erste Hebel **(21)** in einer ersten Drehachse **(D1)** und der zweite Hebel **(22)** in einer zweiten Drehachse **(D2)** jeweils angelenkt ist. Die zweite Drehachse **(D2)** liegt parallel beabstandet zur ersten Drehachse **(D1),** und die Basis **(20)** ist fest oder lösbar mit dem Leuchtenkopf **(1)** verbunden. Mit zunehmenden Ausschwenken des Leuchtenkopfs **(1)** nehmen der erste Hebel **(21)** und der zweite Hebel **(22)** zunehmende Winkel zur Basis **(20)** und zum Ausleger **(23)** ein sowie vergrössert sich der Zwischenraum zwischen erstem Hebel **(21)** und zweitem Hebel **(22).** Bei maximal eingeschwenktem Leuchtenkopf **(1)** kommen der erste Hebel **(21)** und der zweite Hebel **(22)** im Prinzip parallel an der Basis **(20)** und dem Ausleger **(23)** zu liegen.

## Beschreibung

### Anwendungsgebiet der Erfindung

Die vorliegende Erfindung befasst sich mit einer elektrischen Beleuchtungsvorrichtung mit um mehrere Achsen schwenkbarem Leuchtenkopf. Die Beleuchtungsvorrichtung ist insbesondere zum Andocken an eine an der Raumdecke vorgesehenen Stromschiene oder zum Einbau in eine Deckenaussparung vorgesehen.

### Stand der Technik

Beleuchtungsvorrichtung des Anwendungsgebiets sind z.B. in der DE 197 44 638 C2 und der DE 200 04 984 U1 offenbart.

### Aufgabe der Erfindung

Der Erfindung liegt die Aufgabe zugrunde, dem zur Beleuchtungsvorrichtung gehörigen Leuchtenkopf einen grossen Stellbereich zu verschaffen und dies bei einen möglichst geringem Raumbedarf.

Eine weitere Aufgabe ist die Verbesserung des Temperaturmanagements an der Beleuchtungsvorrichtung, d.h. hohe Lichtleistung bei möglichst geringem Vorrichtungsaufwand für die Kühlung.

### Übersicht über die Erfindung

Das Wesen der Erfindung ist im Anspruch 1 definiert. Bevorzugte Details ergeben sich aus den abhängigen Ansprüchen.

### Kurzbeschreibung der beigefügten Zeichnungen

Es zeigen:
- Figur 1A -: eine erfindungsgemässe Beleuchtungsvorrichtung, bestehend aus Leuchtenkopf und maximal ausgeschwenktem Gelenk, in perspektivischer Frontansicht;
- Figur 1B -: die Beleuchtungsvorrichtung gemäss Figur 1A, in Kombination mit einem Anbauset, in perspektivischer Unteransicht;
- Figur 1C -: die Beleuchtungsvorrichtung gemäss Figur 1A, in Kombination mit einem Einbauset, in perspektivischer Unteransicht;
- Figur 2A -: die Beleuchtungsvorrichtung gemäss Figur 1A, mit vom Gelenk gelöstem Leuchtenkopf, in Perspektivansicht von unten;
- Figur 2B -: den Aufbau gemäss Figur 2A, in Perspektivansicht von oben;
- Figur 3A -: den Aufbau gemäss Figur 2A, in perspektivischer Explosivansicht von unten;
- Figur 3B -: den Aufbau gemäss Figur 3A, in perspektivischer Explosivansicht von oben;
- Figur 4A -: das Gelenk in perspektivischer Explosivansicht von unten aus Figur 3A, vergrössert;
- Figur 4B -: das Gelenk in perspektivischer Explosivansicht von oben aus Figur 3B, vergrössert;
- Figur 5A -: den Kühlkörper und die Trägerscheibe in perspektivischer Explosivansicht von unten aus Figur 3A, vergrössert;
- Figur 5B -: den Kühlkörper und die Trägerscheibe in perspektivischer Explosivansicht von oben aus Figur 3B, vergrössert;
- Figur 6A -: die Reflektoreinheit und den Vorsatz in perspektivischer Explosivansicht von unten aus Figur 3A, vergrössert;
- Figur 6B -: die Reflektoreinheit und den Vorsatz in perspektivischer Explosivansicht von oben aus Figur 3B, vergrössert;
- Figur 7A -: vom Gelenk aus Figur 3A den Ausleger und davon gelöst den zweiten Hebel mit den beiden separierten Halbschalen, in perspektivischer Draufsicht;
- Figur 7B -: vom Gelenk aus Figur 3A die Basis und davon gelöst den zweiten Hebel mit den beiden separierten Halbschalen, in perspektivischer Draufsicht;
- Figur 7C -: das Gelenk gemäss Figur 2B, mit vom Ausleger abgehobenem Deckel, in perspektivischer Draufsicht;
- Figuren 8A bis 8D -: den schrittweisen Aufbau des Leuchtenkopfs aus Figur 2A, jeweils mit Blick auf die Seite des Lichtaustritts;
- Figur 8A -: den Kühlkörper allein;
- Figur 8B -: den Kühlkörper gemäss Figur 8A, mit in den Freiraum eingelegter Trägerscheibe;
- Figur 8C -: den Aufbau gemäss Figur 8B, mit in den Freiraum eingesetzter Reflektoreinheit;
- Figur 8D -: den Aufbau gemäss Figur 8C, mit auf die Reflektoreinheit aufgesetztem Vorsatz;
- Figur 9A -: die Beleuchtungsvorrichtung gemäss Figur 1A, mit maximal ausgeschwenktem Gelenk, in perspektivischer Rückansicht;
- Figur 9B -: den Aufbau gemäss Figur 9A, mit eingeschwenktem Gelenk, in perspektivischer Draufsicht;
- Figur 9C -: die Beleuchtungsvorrichtung gemäss Figur 1A, mit maximal ausgeschwenktem Gelenk, in vergrössertem Vertikalschnitt;
- Figur 10A -: den Aufbau gemäss Figur 1 B, in perspektivischer Explosivansicht von oben;
- Figur 10B -: den Aufbau gemäss Figur 1A, mit maximal ausgeschwenktem Gelenk, im Vertikalschnitt;
- Figur 10C -: den Aufbau gemäss Figur 1A, mit maximal eingeschwenktem Gelenk, im Vertikalschnitt;
- Figur 10D -: das vergrösserte Detail X1 aus Figur 10B;
- Figur 11A -: den Aufbau gemäss Figur 1C, in perspektivischer Explosivansicht von unten;
- Figur 11 B -: den Aufbau gemäss Figur 11A, in perspektivischer Explosivansicht von oben;
- Figur 11C -: den Aufbau gemäss Figur 1C, mit maximal ausgeschwenktem Gelenk, im Vertikalschnitt;
- Figur 11D -: den Aufbau gemäss Figur 1C, mit maximal eingeschwenktem Gelenk, im Vertikalschnitt; und
- Figur 11E -: das vergrösserte Detail X2 aus Figur 11C.

### Ausführungsbeispiel

Mit Bezug auf die beiliegenden Zeichnungen erfolgt nachstehend die detaillierte Beschreibung eines Ausführungsbeispiels zur erfindungsgemässen elektrischen Beleuchtungsvorrichtung, einschliesslich in den Kombinationen mit einem Anbauset für den Deckenanbau sowie einem Einbauset für den Deckeneinbau.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figuren 1A bis 1C

Die Beleuchtungseinrichtung besteht im Wesentlichen aus dem runden Leuchtenkopf **1** und dem mehrgliedrigen Gelenk **2,** welches einerseits am Leuchtenkopf **1** montiert ist und andererseits an einem Anbauset **3** für die Montage an einer Decke (s. Figur 1 B) oder einem Einbauset **4** für die Montage in einer Decke (s. Figur 1 C). In dieser Figurenfolge befindet sich das Gelenk **2** in maximal ausgeschwenktem Zustand. Das Anbauset **3** dient zum Andocken an eine hier nicht gezeigte Stromschiene, wohingegen sich das Einbauset **4** in einer ebenso hier nicht gezeigten Deckenaussparung fixieren lässt. Weitere - hier nicht gezeigte - Verbindungsmöglichkeiten des Gelenks **2,** z.B. an einem Wandhalter oder an einem Bodenelement, sind ebenso denkbar.

Am Leuchtenkopf **1** und am unteren Ende des Gelenks **2** verlaufen die erste Drehachse **D1** und die zweite Drehachse **D2** in horizontaler Richtung. Am gegenüberliegenden oberen Ende des Gelenks **2** verlaufen die dritte Drehachse **D3** sowie die vierte Drehachse **D4,** die sich ebenso horizontal erstrecken. Alle Drehachsen **D1,D2,D3,D4** sind parallel beabstandet zueinander. Das Gelenk **2** erlaubt, den Leuchtenkopf **1** in einem Bereich von ca. 70° zu schwenken, so dass die Lichtaustrittsfläche des Leuchtenkopfs **1** zwischen einer horizontalen und einer annähernd vertikalen Ebene einstellbar ist.

Die sich senkrecht durch das Gelenk **2** ersteckende Vertikalachse **V** erlaubt, den Leuchtenkopf **1** mit der Lichtaustrittsfläche in horizontaler Kreisbahn zu drehen, vorzugsweise minim über den Vollkreis hinaus, so dass kein Blindbereich verbleibt. Dies wird mittels eines herkömmlichen Schleppanschlags erreicht.

### Figuren 2A bis 3B

Ein kompletter Leuchtenkopf **1** besteht aus dem kreisringförmigen Kühlkörper **10,** der darin einsetzbaren Trägerscheibe **11** mit den darauf positionierten Leuchtmitteln - vorzugsweise LED's -, der im Kühlkörper **10** aufgenommenen, die Trägerscheibe **11** überdeckenden Reflektoreinheit **12** und dem die Reflektoreinheit **12** abdeckenden Vorsatz **13.** Das Gelenk **2** setzt sich im Wesentlichen aus der Basis **20,** dem ersten Hebel **21,** dem zweiten Hebel **22,** dem Ausleger **23** und dem Deckel **8** zusammen, der mit dem Fixierelement **9** auf dem Ausleger **23** befestigt wird. Figur 3A zeigt am Kühlkörper **10** zunächst unbezeichnete Fixiermittel in Gestalt von Schrauben, die an sich erst bei der Montage des Leuchtenkopfs **1** zur Halterung der Reflektoreinheit **12,** des Vorsatzes **13** und der Basis **20** des Gelenks **2** zum Einsatz kommen.

### Figuren 4A und 4B

Die plattenförmige Basis **20** hat die Oberseite, von der sich etwa mittig zwei zueinander beabstandete erste Lagerelemente **201** erstrecken. Die beiden ersten Lagerelemente **201** haben je eine Bohrung, durch welche die Drehachse **D1** verläuft. Ferner erstrecken sich am Rand von der Oberseite der Basis **20** zwei gegenüberliegende zweite Lagerelemente **202** mit je einer Bohrung, durch welche die zweite Drehachse **D2** verläuft. Zwischen den beiden zweiten Lagerelementen **202** liegt der Freiraum **206.** Von der Unterseite der Basis **20** gehen zwei zueinander beabstandete Montagekonturen **205** ab. Die Basis **20** hat zwischen den beiden zweiten Lagerelementen **202,** angrenzend zum Rand, den Durchgang **207,** der in den Freiraum **206** mündet und der später beschriebenen Kabeldurchführung dient.

Der erste Hebel **21** ist etwa von rechteckiger Form und hat an einem Ende die eine Gabel bildenden unteren Fortsätze **211,** die sich vom Rand weg erstrecken und zwischen sich den Freiraum **216** belassen. Durch die unteren Fortsätze **211** verläuft je eine Bohrung, durch welche die erste Drehachse **D1** verläuft. Der Freiraum **216** setzt sich quasi U-förmig in Längsrichtung des ersten Hebels **21** fort und endet an einem Steg. Gegenüberliegend den unteren Fortsätzen **211** ist am anderen Ende des ersten Hebels **21** der obere Fortsatz **213** vorhanden, der ebenso eine Bohrung besitzt, durch welche die dritte Drehachse **D3** verläuft. Von den unteren Fortsätzen **211** zum oberen Fortsatz **213** hin ist der erste Hebel **21** ein wenig verjüngt, so dass eine Trapezform entsteht.

Der zweite Hebel **22** ist von L-förmiger Gestalt und setzt sich aus zwei zueinander komplementären Halbschalen **220** zusammen, die über Rastorgane miteinander verbindbar sind. Jede Halbschale **220** hat an einem freien Ende das untere Lagerelement **222** mit der darin vorhandenen Bohrung und am anderen gegenüberliegenden freien Ende das obere Lagerelement **224** in Gestalt eines nach aussen hin ragenden Zapfens. Die zweite Drehachse **D2** verläuft durch die Bohrungen der unteren Lagerelemente **222,** und die vierte Drehachse **D4** erstreckt sich durch die oberen Lagerelemente **224.** Angrenzend an das obere Lagerelement **224** mündet auf der Innenseite der jeweiligen Halbschale **220** ein Freiraum **226,** der sich bis zum unteren Lagerelement **222** fortsetzt. Bei miteinander verbundenen Halbschalen **220** dient der zusammengesetzte Freiraum **226** als Kabelkanal.

Der Ausleger **23** hat den zylinderförmigen Kopf **231,** von dem sich ein Ansatz erstreckt, an dessen freiem Ende zwei zueinander beabstandete dritte Lagerelemente **233** sitzen, die eine Gabelform bilden. In den Lagerelementen **233** ist je eine Bohrung vorhanden, durch welche die dritte Drehachse **D3** verläuft. Zwischen den Lagerelementen **233** liegt der Freiraum **236.** Eine Schulter **232** umläuft den Kopf **231,** der innerlich die Passage **237** und angrenzend zur Schulter **232** einen im Ansatz vorhandenen Durchbruch **235** hat. Die Passage **237** und der Durchbruch **235** sind via einem Durchlass **230** miteinander verbunden.

Im Durchbruch **235** ist an jeder Seitenwandung eine Lagermulde **234** vorgesehen, wobei beide Lagermulden **234** einander gegenüberliegen. Zwischen den Lagermulden **234,** die offen zur Oberkante des Ansatzes münden, erstreckt sich die vierte Drehachse **D4.** In der Passage **237** sind erste Ankerpunkte **238** in Form von Schraubkanälen vorgesehen, die parallel zur Vertikalachse **V** verlaufen. Angrenzend zum Durchbruch **235** ist der zweite Ankerpunkt **239** vorhanden, der ebenfalls als Schraubkanal beschaffen ist.

### Figuren 5A bis 6B

Der Kühlkörper 10 besteht aus einer umlaufenden Felge 100, die einerseits mit einem Zylinderteil 101 als äusserer Rand abschliesst, dem andererseits ein Boden **102** gegenüberliegt. Vom Boden **102** erstreckt sich zentrisch in Richtung Zylinderteil **101** ein Sockel **103,** an dem ein erster Absatz vorhanden ist, wobei sich vom ersten Absatz zentrisch ein Stutzen erstreckt, der mit einem zweiten Absatz endet. Am ersten Absatz und zweiten Absatz des Sockels **103** kommen die Fixiermittel **9** zum Eingriff. Der Boden **102** hat zentrisch die Aufnahme **104** und den Durchlass **105,** wobei die Aufnahme **104** der späteren Kabelführung dient und im Durchlass **105** die Montagekontur **205** der Basis **20** steckt. Die Felge **100** umschliesst radial den Freiraum **106,** und der Boden **102** begrenzt in gegenüberliegender Richtung vom Lichtaustritt den Freiraum **106** axial. Vom äusseren Randbereich der Felge **100,** zwischen dem Zylinderteil **101** und dem Boden **102,** erstrecken sich in radialer Richtung eine Vielzahl von zueinander beabstandeten einzelnen Lamellen **107.** Die Lamellen **107** sind einerseits partiell in die Felge **100** eingebettet und werden andererseits mit ihren freien Enden anhand eines umlaufenden Mantels **108** eingefasst und somit fixiert. Vom Mantel **108** erstreckt sich ein Griff **109,** der dem Verstellen des Leuchtenkopfs **1** dient.

Die Trägerscheibe **11** ist an der Oberseite mit mehreren LED's **10** bestückt und hat zentrisch den Freiraum **116,** der etwas grösser als der Durchmesser des Sockels **103** des Kühlkörpers **10** ist. Die kreisringförmige Reflektoreinheit **12** besitzt mehrere trichterförmige Einzelreflektoren **120** und eine zentrische Montagezone **121** mit Bohrungen und Öffnungen, welche den Zugriff auf die Fixiermittel **9** ermöglichen. Der Vorsatz **13** besteht aus lichtdurchlässigem Material und hat an der Aussenseite mehrere Streufelder **130,** welche den Einzelreflektoren **120** gegenüberliegen. Von der Innenseite erstrecken sich jeweils zentrisch von den Streufeldern **130** einzelne Sammler **131,** in die das Licht von den LED's **110** einfliesst. Die Demontage des Leuchtenkopfs **1** mit dem Gelenk **2** erfolgt in folgenden Schritten. Zuerst wird das zentrisch im Sockel **103** sitzende Fixiermittel **9** entfernt, um den Vorsatz **13** vom Kühlkörper **10** zu entnehmen. Daraufhin können die beiden sich gegenüberliegenden Fixiermittel **9** am Sockel **103,** die mit der Basis **20** im Eingriff sind, gelöst werden, so dass sich die Basis **20** vom Kühlkörper **10** abkoppeln lässt. Um die Reflektoreinheit **12** aus dem Kühlkörper **10** zu entnehmen, müssen die übrigen vier Fixiermittel **9** am Sockel **103** gelöst werden. Sodann lässt sich die nun lose am Boden 102 aufliegende Trägerscheibe **11** entnehmen.

### Figuren 7A bis 7C

Beim Zusammenbau des Gelenks **2** muss zunächst jede einzelne Halbschale **220** mit ihrem jeweils oberen Lagerelement **224** voran in den Durchbruch **235** des Auslegers **23** von unten eingefädelt werden, um daraufhin die beiden Halbschalen **220** miteinander anhand der Rastorgane zu verbinden. Anschliessend wird der zweite Hebel **22** mit seinen oberen Lagerelementen **224** in Fluchtrichtung mit den Lagermulden **234** gebracht und dann abgesenkt, so dass die oberen Lagerelemente **224** in die Lagermulden **234** einfahren und in bestimmungsgemässer Endlage des zweiten Hebels **22** die vierte Drehachse **D4** entsteht. Daraufhin wird der Deckel **8** auf den Ausleger **23** von oben gelegt und anhand des in den zweiten Ankerpunkt **239** eingreifenden Fixiermittels **9** befestigt. Der Deckel **8** übt leichten Druck auf das obere Ende des zweiten Hebels **22** aus, so dass der Leuchtenkopf **1** nach dem Verstellvorgang in der gewünschten Position verbleibt.

Der erste Hebel **21** ist mit seinem oberen Fortsatz **213** in den Freiraum **236** des Auslegers **23** eingeschoben und mittels einer Gewindeachse radial beweglich befestigt, so dass die dritte Drehachse **D3** resultiert. Am gegenüberliegenden Ende umgreift der erste Hebel **21** mit seinen unteren Fortsätzen **211** die ersten Lagerelemente **201** der Basis **20** und ist ebenso mit einer Gewindeachse radial beweglich befestigt, wodurch die erste Drehachse **D1** entsteht.

Mit Hilfe des jeweiligen Achselements **29,** das beidseits durch die Bohrung am jeweils unteren Lagerelement **222** ragt, und der entsprechenden Scheibe **28,** die zwischen der einzelnen Halbschale **220** und dem zweiten Lagerelement **202** positioniert ist, wird entlang der zweiten Drehachse **D2** der zweite Hebel **22** mit der Basis **20** radial beweglich fixiert. Achselemente **29** und Scheiben **28** erzeugen eine ausreichend hohe Hemmung, so dass nach dem Verstellvorgang der Leuchtenkopf **1** in der entsprechenden Position verbleibt.

### Figuren 8A bis 8D

Zunächst ist der Kühlkörper **10** quasi in Alleinstellung gezeigt, wobei die zwei zugehörigen Fixierelemente **9** zur Befestigung der Basis **20** und des damit verbundenen Gelenks **2** im ersten Absatz des Sockels **103** stecken (s. Figur 8A). In einem nächsten Schritt ist die Trägerscheibe **11** in den Freiraum **106** eingelegt und liegt auf dem Boden **102** auf. Die LED's **110** zeigen dabei in Richtung des oberen Rands vom Zylinderteil **101,** an der sich die Lichtaustrittsfläche befindet (s. Figur 8B). Anschliessend wird die Reflektoreinheit **12** in den Freiraum **106** eingesetzt und anhand der zugehörigen Fixiermittel **9** mit dem ersten Absatz am Sockel **103** lösbar verbunden. Dabei liegt jeder Einzelreflektor **120** in Fluchtrichtung zu der entsprechenden LED **110** (s. Figur 8C). Zuletzt wird der Vorsatz **13** am Sockel **103** befestigt. Dabei durchragt ein weiteres Fixiermittel **9** den Vorsatz **13** und ist in lösbarem Eingriff mit dem am Stutzen befindlichen zweiten Absatz.

### Figuren 9A bis 9C

Das Gelenk **2** ist maximal ausgeschwenkt (s. Figuren 9A und 9C), so dass der erste Hebel **21** und der zweite Hebel **22** sich vom Ausleger **23** nahezu senkrecht nach unten erstrecken. Der Leuchtenkopf **1** ist dabei mit seiner Lichtaustrittsfläche um ca. 70° zur Horizontalen geneigt. Vom ausgeschwenkten Zustand lässt sich der Leuchtenkopf **1** anhand des Gelenks **2** in den eingeschwenkten Zustand bringen (s. Figur 9B), in dem sich der Leuchtenkopf **1** mit seiner Lichtaustrittsfläche in horizontaler Ausrichtung befindet. Der erste Hebel **21** und der zweite Hebel **22** des Gelenks **2** sind dabei ebenso nahezu horizontal ausgerichtet. Die Scheiben **28** und Achselemente **29** auf der zweiten Drehachse **D2** sowie der Andruck des Deckels **8** auf die oberen Lagerelemente **224** auf der vierten Drehachse **D4** bewirken eine Hemmung, so dass das Gelenk **2** im jeweils eingestellten Winkel verharrt. Beim Verstellen des Gelenks **2** durch einen Benutzer wird das Reibmoment überwunden und das Gelenk **2** in den Drehachsen **D1-D4** verstellt, bis die gewünschte Position des Leuchtenkopfs **1** erreicht ist.

Im Durchlass **105** des Bodens **102** vom Kühlkörper **10** stecken die Montagekonturen **205** der Basis **20.** Mit den beiden Fixiermitteln **9** ist der Kühlkörper **10** an der Basis **20** lösbar befestigt. Die Ableitung der von den LED's **110** produzierten Wärme erfolgt zunächst im wesentlichen von der Trägerscheibe **11** in den Boden **102** der Felge **100** und über die Reflektoreinheit **12** mit ihrer guten Wärmeleitfähigkeit in das Zylinderteil **101** der Felge **100.** Von der Felge **100** wird die Wärme in die einzelnen Lamellen **107** eingeleitet. Mit dieser Bauweise erzielt man eine grossflächige und intensive Wärmeableitung.

Von der Trägerscheibe **11** geht eine - hier nicht gezeigte - Stromleitung ab, welche sich durch die Öffnung in der Felge **100,** den Durchlass **105** im Kühlkörper **10,** den Durchgang **207** und den Freiraum **206** in der Basis **20** weiter in den Freiraum **226** des zweiten Hebels **22** und von dort in den Durchlass **230** und die Passage **237** des Auslegers **23** hinein erstreckt. Aus der Passage **237** führt die Stromleitung zur Stromquelle.

### Figuren 10A bis 10D

Das längliche Anbauset **3** besteht aus dem Unterteil **30,** dem dazu komplementärem Oberteil **31,** der Elektroeinheit **32,** dem Adapter **33,** dem Mitnehmer **34** und dem Klemmring **35.** Die Elektroeinheit **32** ist zwischen Unterteil **30** und dem damit verbundenen Oberteil **31** aufgenommen, wobei der Adapter **33** am Oberteil **31** fixiert ist. Der Adapter **33** des Anbausets **3** ist in eine hier nicht gezeigte Stromschiene einsetzbar.

Am Unterteil **30** ist äusserlich das Lager **301** vorhanden, in welchem die Schulter **232** des Auslegers **23** aufgenommen ist. Anhand der in die Ankerpunkte **238** eingreifenden Fixiermittel **9** ist der Mitnehmer **34** und der darüber liegende Klemmring **35** positioniert, wodurch der Ausleger **23** und damit das ganze Gelenk **2** samt daran montiertem Leuchtenkopf **1** gehalten wird und mit dem Anbauset **3** um die Vertikalachse **V** drehbar verbunden ist. Der mit dem Klemmring **35** in Kontakt stehende Mitnehmer **34** ermöglicht ein Verdrehen des Auslegers **23** bzw. des Gelenks **2** um die Vertikalachse **V** von mindestens 360°, vorzugsweise z.B. bis ca. 370°. Aufgrund der Schwenkmöglichkeit des Leuchtenkopfs **1** um die Drehachsen **D1-D4** und der Drehmöglichkeit des Gelenks **2** um die Vertikalachse **V** ist der Lichtaustritt der Beleuchtungsvorrichtung von einer quasi horizontalen Ausrichtung bis hin zu fast vertikaler Ausrichtung auf den vollen Umfang von 360° im Raum individuell einstellbar.

### Figuren 11A bis 11 E

Das topfförmige Einbauset 4 besteht aus dem Gehäuse 40, dem Lagerstück 41, dem Mitnehmer 34 und dem Klemmring 35. Das Einbauset 4 ist zur Montage in eine Deckenaussparung vorgesehen, in der auch die Elektroeinheit 32 - beides ist hier nicht gezeigt - positioniert ist.

Das Gehäuse 40 hat die Gestalt eines Zylinderteils 402 mit Boden 400 und darin zentrischem Durchlass 405 sowie der darum vorhandenen Montagezone 401. Gegenüber vom Boden 400 hat das Zylinderteil 402 den umlaufenden Rand 404, von dem beabstandet zueinander mehrere Federlaschen 403 abgehen. Die Federlaschen 403 dienen der sicheren und stabilen Abstützung des Gehäuses 40 in der Deckenaussparung.

Das Lagerstück **41** besitzt den Schaft **410,** von dem sich der Flansch **411** erstreckt. Zentrisch im Schaft **410** ist der Durchlass **415,** wobei am unteren Ende des Durchlasses **415** die umlaufende Gegenschulter **412** vorhanden ist. An der Gegenschulter **412** ist die Schulter **232** des Auslegers **23** aufgenommen. Anhand der in die Ankerpunkte **238** eingreifenden Fixiermittel **9** ist der Mitnehmer **34** und der darüber liegende Klemmring **35** positioniert, wodurch der Ausleger **23** und damit das ganze Gelenk **2** samt daran montiertem Leuchtenkopf **1** gehalten wird und mit dem Einbauset **4** um die Vertikalachse **V** drehbar verbunden ist. Das Verdrehen des Auslegers **23** bzw. des Gelenks **2** um die Vertikalachse **V** und das Verschwenken des Leuchtenkopfs **1** um die Drehachsen **D1-D4** geschieht in gleicher Weise wie zuvor in den Figuren 10A bis 10D beschrieben.

## Patentansprüche

1. Elektrische Beleuchtungsvorrichtung mit um mehrere Achsen **(D1-D4, V)** schwenkbarem Leuchtenkopf **(1),** der mit einem Gelenk **(2)** verbunden ist, **dadurch gekennzeichnet, dass**
a) das Gelenk **(2)** sich zusammensetzt aus:
aa) einem Ausleger **(23),** durch den sich eine Vertikalachse **(V)** erstreckt und der um diese schwenkbar ist;
ab) einem ersten Hebel **(21),** der in einer dritten Drehachse **(D3)** am Ausleger **(23)** angelenkt ist;
ac) einem zweiten Hebel **(22),** der in einer vierten Drehachse **(D4)** am Ausleger **(23)** angelenkt ist, wobei die vierte Drehachse **(D4)** parallel beabstandet zur dritten Drehachse **(D3)** liegt; und
ad) einer Basis **(20),** an welcher der erste Hebel **(21)** in einer ersten Drehachse **(D1)** und der zweite Hebel **(22)** in einer zweiten Drehachse **(D2)** jeweils angelenkt ist, wobei:
ae) die zweite Drehachse **(D2)** parallel beabstandet zur ersten Drehachse **(D1)** liegt und die Basis **(20)** fest oder lösbar mit dem Leuchtenkopf **(1)** verbunden ist;
b) mit zunehmenden Ausschwenken des Leuchtenkopfs **(1)** der erste Hebel **(21)** und der zweite Hebel **(22)** zunehmende Winkel zur Basis **(20)** und zum Ausleger **(23)** einnehmen sowie sich der Zwischenraum zwischen erstem Hebel **(21)** und zweitem Hebel **(22)** vergrössert; und
c) bei maximal eingeschwenktem Leuchtenkopf **(1)** der erste Hebel **(21)** und der zweite Hebel **(22)** im Prinzip parallel an der Basis **(20)** und dem Ausleger **(23)** zu liegen kommen.

2. Elektrische Beleuchtungsvorrichtung nach Anspruch 1, **dadurch gekennzeichnet, dass**
a) mit zunehmenden Einschwenken des Leuchtenkopfs (1) der zweite Hebel (22) zunehmend im ersten Hebel (21) zu liegen kommt; und
b) bei maximal eingeschwenktem Leuchtenkopf (1) dieser zum ersten Hebel (21) und zweiten Hebel (22) sowie zum Ausleger (23) im Prinzip parallel zu liegen kommt und der Leuchtenkopf (1) mit dem Gelenk (2) eine minimale Bauhöhe einnehmen.

3. Elektrische Beleuchtungsvorrichtung nach einem der Ansprüche 1 und 2, **dadurch gekennzeichnet, dass** der Ausleger (23) aufweist:
a) an einem Ende einen Kopf (231), durch den sich die Vertikalachse (V) erstreckt, wobei der Kopf (231) mit einem Lager (301) eines Anbausets (3) oder einem Lagerstück (41) eines Einbausets (4) verbindbar ist;
b) einen in den Kopf (231) einmündenden Fortsatz, in dem sich Lagermulden (234) befinden, durch welche die vierte Drehachse (D4) verläuft;
c) eine vom Fortsatz frei endende Abbiegung, durch welche die dritte Drehachse (D3) verläuft; und
d) das Anbauset (3) zur Montage der Beleuchtungsvorrichtung an einer Decke mit einer Stromschiene, bzw. das Einbauset (4) zur Montage der Beleuchtungsvorrichtung in einer Deckenaussparung bestimmt ist.

4. Elektrische Beleuchtungsvorrichtung nach Anspruch 3, **dadurch gekennzeichnet, dass**
a) die Lagermulden (234) an einander gegenüberliegenden Wandungen des Fortsatzes am Ausleger (23) angeordnet sind und nach oben offen münden und von einem aufsetzbaren Deckel (8) verschliessbar sind;
b) die dritte Drehachse (D3) durch Bohrungen in dritten Lagerelementen (233) verläuft, die mit einem dazwischen liegendem Freiraum **(236)** eine Gabelform bilden;
c) zapfenförmige obere Lagerelemente **(224)** des zweiten Hebels **(22)** in die Lagermulden **(234)** eingehängt sind; und
d) der zweiten Hebel **(22)** durch einen Durchbruch **(235)** aus dem Ausleger **(23)** herausragt.

5. Elektrische Beleuchtungsvorrichtung nach Anspruch 4, **dadurch gekennzeichnet, dass**
a) der zweite Hebel **(22)** aus zwei zusammensetzbaren Halbschalen **(220)** besteht;
b) die oberen Lagerelemente **(224)** an einem Ende vorgesehen sind und untere Lagerelemente **(222),** die zur Bildung der zweiten Drehachse **(D2)** beitragen, sich am anderen Ende der Halbschalen **(220)** befinden;
c) sich durch die zusammengesetzten Halbschalen **(220)** ein Freiraum **(226)** für die Durchführung eines Stromkabels erstreckt; und
d) die unteren Lagerelemente **(222)** zum Anlenken an die zweiten Lagerelemente **(202)** an der Basis **(20)** bestimmt sind.

6. Elektrische Beleuchtungsvorrichtung nach einem der Ansprüche 1 bis 5, **dadurch gekennzeichnet, dass** der erste Hebel **(21)** besitzt:
a) einen oberen Fortsatz **(213)** mit einer Durchgangsöffnung, durch die sich die dritte Drehachse **(D3)** erstreckt, wobei dieser obere Fortsatz **(213)** zum Einfügen in den Freiraum **(236)** am Ausleger **(23)** bestimmt ist; und
b) zwei untere Fortsätze **(211)** mit je einer Durchgangsöffnung, durch die sich die erste Drehachse **(D1)** erstreckt, wobei zwischen den unteren Fortsätzen **(211)** ein Freiraum **(216)** liegt und dadurch eine Gabelform entsteht, die zum Anlenken an die ersten Lagerelemente **(201)** an der Basis **(20)** bestimmt sind.

7. Elektrische Beleuchtungsvorrichtung nach einem der Ansprüche 1 bis 6, **dadurch gekennzeichnet, dass** ein kompletter Leuchtenkopf (1) besteht aus:
einem kreisringförmigen Kühlkörper (10), einer darin einsetzbaren Trägerscheibe **(11)** mit darauf positionierten Leuchtmitteln, vorzugsweise LED's **(110),** einer im Kühlkörper **(10)** aufgenommenen, die Trägerscheibe **(11)** überdeckenden Reflektoreinheit **(12)** und als Option einem die Reflektoreinheit **(12)** abdeckenden Vorsatz **(13).**

8. Elektrische Beleuchtungsvorrichtung nach einem der Ansprüche 1 bis 7, **dadurch gekennzeichnet, dass** der Kühlkörper **(1)** besteht aus:
a) einer umlaufenden Felge **(100),** die einerseits mit einem Zylinderteil **(101)** als äusserer Rand abschliesst, dem andererseits ein Boden **(102)** gegenüberliegt;
b) einem Sockel **(103),** der sich vom Boden **(102)** zentrisch sich in Richtung Zylinderteil **(101)** erstreckt, wobei am Sockel **(103)** ein erster Absatz vorhanden ist, vom dem sich zentrisch ein Stutzen erstreckt, der mit einem zweiten Absatz endet;
c) Fixiermittel **(9),** vorzugsweise Schrauben, die am ersten Absatz und zweiten Absatz des Sockels **(103)** eingreifen;
d) eine Aufnahme **(104)** und einen Durchlass **(105),** die zentrisch im Boden **(102)** liegen, wobei die Aufnahme **(104)** der späteren Kabelführung dient und im Durchlass **(105)** eine Montagekontur **(205)** der Basis **(20)** steckt.

9. Elektrische Beleuchtungsvorrichtung nach Anspruch 8, **dadurch gekennzeichnet, dass**
a) die Felge **(100)** radial einen Freiraum **(106)** umschliesst, wobei der Boden **(102)** in gegenüberliegender Richtung vom Lichtaustritt den Freiraum **(106)** axial begrenzt; und
b) vom äusseren Randbereich der Felge **(100),** zwischen dem Zylinderteil **(101)** und dem Boden **(102),** sich in radialer Richtung eine Vielzahl von zueinander beabstandeten einzelnen Lamellen **(107)** erstrecken, die einerseits partiell in die Felge **(100)** eingebettet und andererseits mit ihren freien Enden anhand eines umlaufenden Mantels **(108)** eingefasst und somit fixiert sind.

10. Elektrische Beleuchtungsvorrichtung nach Anspruch 8, **dadurch gekennzeichnet, dass** die Ableitung der von den LED's **(110)** produzierten Wärme zunächst im wesentlichen von der Trägerscheibe **(11)** in den Boden **(102)** der Felge **(100)** und über die Reflektoreinheit **(12)** in das Zylinderteil **(101)** der Felge **(100)** erfolgt, wobei dann von der Felge **(100)** die Wärme in die einzelnen Lamellen **(107)** eingeleitet wird.
